# EUROPÄISCHE PATENTSCHRIFT

(11) **EP 2 224 074 B1**
(45) Veröffentlichungstag und Bekanntmachung des Hinweises auf die Patenterteilung: **31.08.2011**
(21) Anmeldenummer: 10158341.7
(22) Anmeldetag: 10.03.2009
(51) Int. Cl.: E04G 7/28

(54) **Baugerüst mit Aushebesicherungsvorrichtung für Belageinheiten**
Scaffold with extraction prevention device for boards
Echafaudage avec un dispositif anti-levage pour plancher

(30) Priorität: 27.06.2008 DE 102008030602
(43) Veröffentlichungstag der Anmeldung: 01.09.2010
(62) Teilanmeldung aus: 09768814.7
(73) Patentinhaber: Wilhelm Layher Verwaltungs-GmbH, 74363 Güglingen-Eibensbach (DE)
(72) Erfinder:
(74) Vertreter: Geitz Truckenmüller Lucht

(56) Entgegenhaltungen:
- EP-A- 1 039 067
- DE-A1- 3 020 389
- DE-A1- 4 027 754
- DE-A1- 19 511 847
- GB-A- 2 397 612

## Beschreibung

Die Erfindung betrifft ein Baugerüst mit wenigstens einem, vorzugsweise im Querschnitt U-förmigen, Querriegel, der sich zwischen zwei vertikalen Gerüstelementen erstreckt und diese miteinander verbindet, mit wenigstens einer Belageinheit, beispielsweise einer Laufplanke oder einem Gerüstboden, die bzw. der ein oder mehrere Einhängehilfsmittel, vorzugsweise Klauen, zum Einhängen der Belageinheit in den bzw. an den Querriegel aufweist und mit wenigstens einer Aushebesicherungsvorrichtung zur Sicherung der Belageinheit gegen Ausheben, die lösbar mit dem Querriegel verbindbar ist bzw. verbunden ist und die einen, vorzugsweise plattenförmigen, insbesondere langgestreckten, vorzugsweise aus Metall, insbesondere aus verzinktem Stahlblech, bestehenden, Sicherungskörper, vorzugsweise eine Schiene, zum Auflegen auf dem Einhängehilfsmittel bzw. auf den Einhängehilfsmitteln und/oder zum Überdecken des Einhängehilfsmittels bzw. der Einhängehilfsmittel aufweist, der wenigstens ein hakenförmiges Befestigungselement aufweist, das im gegen Ausheben gesicherten Zustand durch ein in dem Querriegel vorgesehenes Loch, vorzugsweise durch ein in Richtung der Längsachse des Querriegels verlaufendes Langloch, hindurch greift und den Querriegel wenigstens teilweise hintergreift, und wobei der Sicherungskörper an seinem einen Ende eine mittels eines Scharniers befestigte, um eine Schwenkachse, insbesondere um eine Drehachse, schwenkbare Platte, vorzugsweise aus Metall, insbesondere aus verzinktem Stahlblech, aufweist, die von einer sowohl ein Einbauen als auch ein Wegnehmen bzw. Ausheben der Aushebesicherungsvorrichtung ermöglichenden Öffnungsstellung in eine Schließ- bzw. Sicherungsstellung verschwenkbar ist, in welcher die Belageinheit gegen Ausheben von bzw. aus dem Querriegel gesichert ist, wobei die Länge des Sicherungskörpers einschließlich der Platte etwa der Länge des Querriegels entspricht.

Ein derartiges Baugerüst und eine derartige Sicherungsvorrichtung zur Sicherung gegen Abheben bzw. Ausheben von mit Einhängehilfsmitteln an den Querriegeln des Baugerüsts festgelegten Belageinheiten ist aus der DE 30 20 389 A1 bzw. aus der zugehörigen Patentschrift DE 30 20 389 C2 sowie aus der DE 40 27 754 A1 und aus der Praxis bekannt geworden. Diese Konstruktion hat unter anderem die folgenden Vorteile:

Durch die Ausbildung mit Haken und Langlöchern wird einerseits das Einhängen erleichtert und andererseits ohne aufwändige manuelle Schraubarbeit die vertikal wirkende formschlüssige Verbindung hergestellt. Die auf die jeweilige Länge abgestimmte Gesamtlänge mit der schwenkbaren Platte sichert die genaue Position des Sicherungskörpers, so dass die Einhängung auch langfristig gewährleistet ist. Ferner ist von oben erkennbar, ob die Ab- bzw. Aushebesicherung eingehängt und gegen Verschieben gesichert ist. Der Zwischenraum zwischen den Belageinheiten ist in seinem wesentlichen Bereich durchgehend abgedeckt, und zwar in einer Höhe, die der Lauffläche entspricht, so dass Stolperstellen vermieden werden. Diese Sicherungsvorrichtung ist leicht herstellbar und schnell ein- und aushängbar.

Obwohl sich diese Sicherungsvorrichtung in der Praxis bestens bewährt hat, hat es sich gezeigt, dass es bei hohen und höchsten Windbeanspruchungen zu einem Entriegeln der Sicherungsvorrichtung aufgrund eines Hochklappens der Sicherungsplatte und/oder aufgrund von Verformungen insbesondere im Bereich der Einhängehaken kommen kann, wodurch es in wenigen Einzelfällen im Extremfall sogar zu einem Abheben der zu sichernden Belageinheiten kommen kann, was selbstverständlich unbedingt vermieden werden muss.

Es ist deshalb eine Aufgabe der Erfindung, ein derartiges Baugerüst mit einer verbesserten Aushebesicherungsvorrichtung bzw. eine verbesserte Aushebesicherungsvorrichtung zur Verfügung zu stellen, mittels welcher bei einfacher und schneller Montierbarkeit und Demontierbarkeit sowie bei besonders einfacher, kostengünstiger, stabiler und sicherer Konstruktion, insbesondere bei hohen und höchsten Windbelastungen, auch über eine lange Zeit eine vergrößerte Sicherheit gegen unbeabsichtigtes Ausheben bzw. Abheben einer oder mehrerer Belageinheiten erreichbar ist bzw. erreicht wird.

Diese Aufgabe wird durch die Merkmale des Patentanspruches 1 bzw. bei einem Baugerüst mit den eingangs erwähnten Merkmalen dadurch gelöst, dass ein eine Feder umfassendes oder als Feder ausgebildetes Plattensicherungshilfsmittel vorgesehen ist, mittels dessen die Platte von ihrer Öffnungsstellung in ihre Schließ- bzw. Sicherungsstellung verschwenkbar ist bzw. verschwenkt wird und/oder in ihrer Schließ- bzw. Sicherungsstellung haltbar ist bzw. gehalten wird und dass die Platte und/oder der Sicherungskörper einen die Schwenkachse des Scharniers zumindest teilweise umgreifenden ersten Anschlagkörper aufweist bzw. aufweisen, der bei einem Verschwenken der Platte von der Schließ- bzw. Sicherungsstellung in die Öffnungsstellung eine Überdehnung der Feder verhindert und dass der erste Anschlagkörper der Platte einstückig mit der Platte gebildet ist und durch Umformen aus der Platte herausgeformt ist und/oder dass der erste Anschlagkörper des Sicherungskörpers einstückig mit dem Sicherungskörper gebildet ist und durch Umformen aus dem Sicherungskörper herausgeformt ist.

Dadurch, dass die Platte und/oder der Sicherungskörper einen ersten Anschlagkörper zur Verhinderung einer Überdehnung der Feder bei einem Verschwenken der Platte von der Schließ- bzw. Sicherungsstellung in die Öffnungsstellung, also bei einer Öffnungsbewegung, aufweist bzw. aufweisen, kann mit Sicherheit verhindert werden, dass die Feder überdehnt und folglich unbrauchbar wird, so dass dadurch auch über lange Zeit eine maximale Sicherheit gegen Ausheben bzw. Abheben gewährleistet ist.

Dadurch, dass der erste Anschlagkörper der Platte einstückig mit der Platte gebildet ist und/oder dass der erste Anschlagkörper des Sicherungskörpers einstückig mit dem Sicherungskörper gebildet ist, ist eine besonders einfache, kostengünstige und stabile sowie sichere Konstruktion ermöglicht.

Dadurch, dass der erste Anschlagkörper der Platte durch Umformen aus der Platte herausgeformt ist und/oder dass der erste Anschlagkörper des Sicherungskörpers durch Umformen aus dem Sicherungskörper herausgeformt ist, ist eine besonders einfache und kostengünstige Herstellung und eine besonders einfache, stabile und sichere Konstruktion ermöglicht.

Dadurch, dass der erste Anschlagkörper die Schwenkachse des Scharniers zumindest teilweise umgreift, ist eine besonders stabile Sicherungs-Endlage der Platte verwirklichbar.

Vorzugsweise ist die Platte nur unter Aufbringung von erhöhten Öffnungskräften entgegen der Federkraft der Feder von der Schließ- bzw. Sicherungsstellung in die Öffnungsstellung verschwenkbar. Durch diese Maßnahmen ist es also möglich, die Sicherungsplatte mit Sicherheit in ihrer Schließ- bzw. Sicherungsstellung zu halten und damit zu verhindern, dass diese bei starkem Wind in eine Öffnungsstellung umklappt und sich dann die Bodensicherung löst.

Als Feder kann eine Schraubenfeder, vorzugsweise wenigstens eine Schenkelfeder verwendet werden. Dadurch lassen sich günstige Kraftangriffs- und Sicherungsverhältnisse erreichen.

Gemäß einer vorteilhaften Ausgestaltung kann die Schenkel-feder als Doppel-Schenkel-Feder aus einer ersten Schenkel-feder und einer zweiten Schenkelfeder gebildet sein, die jeweils einen ersten Schenkel und einen zweiten Schenkel umfassen, wobei ein erster Schenkel der ersten Schenkelfeder und ein erster Schenkel der zweiten Schenkelfeder einstückig miteinander verbunden bzw. einstückig gebildet sind. Dadurch lassen sich bei einfacher und kostengünstiger Konstruktion besonders große Schließ- bzw. Haltekräfte zum Halten der Sicherungsplatte in ihrer Schließ- bzw. Sicherungsstellung verwirklichen.

In weiterer Verbesserung können die erste Schenkelfeder und die zweite Schenkelfeder einen gemeinsamen, insbesondere V- oder U-förmigen, Schenkel aufweisen bzw. ausbilden.

Ferner kann vorgesehen sein, dass sich bei auf dem Einhängehilfsmittel bzw. auf den Einhängehilfsmitteln aufliegenden und/oder bei dem das bzw. die Einhängehilfsmittel überdeckendem Sicherungskörper wenigstens ein erster Schenkel der bzw. jeder Schenkelfeder auf einer Oberseite des Sicherungskörpers abstützt und sich wenigstens ein zweiter Schenkel der bzw. jeder Schenkelfeder auf einer Oberseite der Platte abstützt. Dies ermöglicht günstige Hebelarm- und Sicherungsverhältnisse bei einfacher und kostengünstiger Herstellung und Konstruktion.

Ferner kann vorgesehen sein, dass die Platte und/oder der Sicherungskörper einen, vorzugsweise zweiten, Anschlagkörper zur Begrenzung des Verschwenkens der Platte in Schließrichtung in eine eine einfache Montage ermöglichende Stellung aufweist bzw. aufweisen.

Zweckmäßigerweise kann der, vorzugsweise erste und/oder zweite, Anschlagkörper als Anschlagnase oder Anschlagzunge gestaltet sein. Dies ermöglicht eine einfache, kostengünstige und stabile sowie sichere Konstruktion.

Ferner kann vorgesehen sein, dass der zweite Anschlagkörper der Platte einstückig mit der Platte gebildet ist und/oder dass der zweite Anschlagkörper des Sicherungskörpers einstückig mit dem Sicherungskörper gebildet ist. Dadurch können die vorstehenden Vorteile weiter verbessert werden.

Schließlich kann alternativ oder zusätzlich vorgesehen sein, dass der zweite Anschlagkörper der Platte durch Umformen aus der Platte herausgeformt ist bzw. durch Umformen der Platte hergestellt ist und/oder dass der, vorzugsweise erste und/oder zweite, Anschlagkörper des Sicherungskörpers durch Umformen aus dem Sicherungskörper herausgeformt ist bzw. durch Umformen des Sicherungskörpers hergestellt ist. Auch dies ermöglicht eine besonders einfache und kostengünstige Herstellung und eine besonders einfache, stabile und sichere Konstruktion.

In bevorzugter Ausgestaltung kann vorgesehen sein, dass der zweite Anschlagkörper die Schwenkachse des Scharniers zumindest teilweise umgreift. Dadurch können ein oder mehrere einfach herstellbare Anschlagkörper zur Verfügung gestellt werden, mittels welchem bzw. welchen eine oder mehrere besonders stabile Sicherungs-Endlagen der Platte verwirklichbar sind.

In weiter bevorzugter Ausgestaltung kann vorgesehen sein, dass der erste Anschlagkörper und der zweite Anschlagkörper der Platte in unterschiedlichen Richtungen aus der Platte herausgeformt sind bzw. durch Umformen der Platte in unterschiedliche Richtungen hergestellt sind oder dass der erste Anschlagkörper und der zweite Anschlagkörper des Sicherungskörpers in unterschiedlichen Richtungen aus dem Sicherungskörper herausgeformt sind bzw. durch Umformen des Sicherungskörpers in unterschiedliche Richtungen hergestellt sind. Derartige Anschlagkörper lassen sich besonders einfach und kostengünstig herstellen und ermöglichen eine Begrenzung der Verschwenkbewegung der Sicherungsplatte sowohl in Öffnungsrichtung als auch in Schließrichtung in besonders einfacher und stabiler Art und Weise.

Alternativ oder zusätzlich kann vorgesehen sein, dass in der Schließ- bzw. Sicherungsstellung der Platte sich der erste Anschlagkörper nach oberhalb einer durch die Platte aufgespannten Ebene erstreckt und dass sich der zweite Anschlagkörper nach unterhalb der durch die Platte aufgespannten Ebene erstreckt. Dadurch lassen sich ebenfalls die vorstehend genannten Vorteile erreichen bzw. in verbesserter Ausführung verwirklichen.

Ferner kann vorgesehen sein, dass die Platte bei ihrem Verschwenken von der Schließ- bzw. Sicherungsstellung in die Öffnungsstellung an bzw. mit einem bzw. dem, vorzugsweise ersten, Anschlagkörper in einem Neigungswinkel relativ zu dem Sicherungskörper bzw. zu einer durch diesen aufgespannten und dessen Längsachse enthaltenden Ebene anschlägt, der größer ist als Null Grad und/oder bei welchem die Platte nicht vollständig an bzw. auf den Sicherungskörper verschwenkt ist.

Vorzugsweise ist der Neigungswinkel größer als 10 Grad oder 20 Grad und/oder ist der Neigungswinkel kleiner als 135 Grad oder 100 Grad. Besonders bevorzugt beträgt der Neigungswinkel etwa 90 Grad.

Ferner oder zusätzlich kann vorgesehen sein, dass die Platte im nicht eingebauten und/oder eingebauten Zustand der Aushebesicherungsvorrichtung durch die Federkräfte der Feder in Schließrichtung derart beaufschlagt ist, dass die Platte an bzw. mit einem bzw. dem, vorzugsweise zweiten, Anschlagkörper in einem Neigungswinkel relativ zu dem Sicherungskörper bzw. zu einer durch diesen aufgespannten und dessen Längsachse enthaltenden Ebene anschlägt, der größer ist als 135 Grad, insbesondere größer ist als 170 Grad und der kleiner ist als 225 Grad, insbesondere kleiner ist als 205 Grad. Vorzugsweise beträgt dieser Neigungswinkel etwa 180 Grad.

In vorteilhafter Ausgestaltung kann vorgesehen sein, dass das hakenförmige Befestigungselement aus Vollmaterial besteht. Dadurch lassen sich weiter verbesserte Festigkeiten und Tragfähigkeiten erreichen.

In besonders bevorzugter Ausführung kann vorgesehen sein, dass das hakenförmige Befestigungselement abkant- bzw. biegefrei, vorzugsweise umformfrei, insbesondere durch Stanzen, hergestellt ist. Dies ermöglicht eine besonders kostengünstige Herstellung und Konstruktion.

In weiter bevorzugter Ausgestaltung kann vorgesehen sein, dass die Stirnseite des freien Endes des Sicherungskörpers mit einer länglichen, in axialer Richtung verlaufenden Ausnehmung zur Aufnahme eines mit oder aus Flachmaterial gebildeten Befestigungskörpers, insbesondere eines Befestigungskeils zur Befestigung des Querriegels an einem der vertikalen Gerüstelemente, und die Stirnstirnseite des freien Endes der verschwenkbaren Platten mit einer gleichartigen bzw. gleichen Ausnehmung versehen ist, wobei die Ausnehmungen jeweils als ein Ausnehmungsschlitz gestaltet sind, wie dies an sich aus der DE 30 20 389 C2 bekannt ist, wobei jedoch zusätzlich der Schlitz, vorzugsweise im Wesentlichen über seine gesamte Schlitzlänge, mit parallelen Schlitzwänden begrenzt ist, die einen der Schlitzbreite entsprechenden Abstand zueinander aufweisen, der gleich groß oder nur geringfügig größer ist als die Dicke des Flachmaterials des Befestigungskörpers, so dass dann, wenn nur auf einer Seite des Querriegels in bzw. an diesem wenigstens eine Belageinheit mit ihrem Einhängehilfsmittel bzw. mit ihren Einhängehilfsmitteln eingehängt ist, die Aushebesicherungsvorrichtung an dem Flachmaterial des Befestigungskörpers derart verkantbar bzw. verkantet ist, dass sie nicht oder nur geringfügig bzw. nur unwesentlich um ihre Längsachse verkippt bzw. verkippt ist.

Um dies sicherzustellen ist es zweckmäßig, dass die Schlitzbreite maximal 25 %, vorzugsweise maximal 20 %, insbesondere etwa 17 %, größer ist als die Dicke des in dem Schlitz aufgenommenen Flachmaterials des Befestigungskörpers.

Es versteht sich, dass die vorgenannten Maßnahmen und Merkmale im Rahmen der Ausführbarkeit beliebig kombinierbar sind.

Weitere Merkmale, Vorteile und Gesichtspunkte der Erfindung sind dem nachfolgenden Beschreibungsteil entnehmbar, in dem ein bevorzugtes Ausführungsbeispiel der Erfindung anhand der Figuren näher beschrieben ist.

Es zeigen:
- Fig. 1: eine Seitenansicht einer erfindungsgemäßen Aus- hebesicherungsvorrichtung;
- Fig. 2: eine Draufsicht der Aushebesicherungsvorrichtung gemäß Figur 1;
- Fig. 3: eine vergrößerte Darstellung des mit einer verschwenkbaren Platte gebildeten und in Figur 2 mit einem Kreis markierten Endes der Aushebesi- cherungsvorrichtung;
- Fig. 4: eine vergrößerte Darstellung des mit einer verschwenkbaren Platte gebildeten und in Figur 1 mit einem Kreis markierten Endes der Aushebesi- cherungsvorrichtung, wobei die verschwenkbare Platte in ihrer Sicherungsstellung gezeigt ist;
- Fig. 5: eine vergrößerte Darstellung des Ausschnittes gemäß Figur 4 mit der verschwenkbaren Platte, die in eine maximale Öffnungsstellung verschwenkt ist;
- Fig. 6: einen vergrößerten Querschnitt der Aushebesiche- rungsvorrichtung entlang der Schnittlinien 6-6 in Figur 1;
- Fig. 7: eine Stoßstelle zweier aneinander anschließender und sich in entgegengesetzte Richtungen voneinan- der weg erstreckender Belageinheiten, die in bzw. an einem Querriegel eingehängt sind, mit der ord- nungsgemäß aufgelegten bzw. eingehängten Aushebe- sicherungsvorrichtung in Draufsicht;
- Fig. 8: einen Schnitt durch die Anordnung gemäß Figur 7 entlang der Schnittlinie 8-8 in Figur 7;
- Fig. 9: einen Schnitt durch die Anordnung gemäß Figur 7 entlang der Schnittlinie 9-9 in vergrößertem Maß- stab.

Die Figuren 7 bis 9 zeigen eine erfindungsgemäße Aushebesicherungsvorrichtung 40 in einer praktischen Anwendung für ein erfindungsgemäßes Baugerüst 20. Ein derartiges Baugerüst 20 kann aus vertikalen Gerüstelementen 22, die auch als Stiele bezeichnet werden, sowie aus daran festlegbaren diagonalen Gerüstelementen und/oder horizontalen Gerüstelementen aufgebaut werden, wobei in den Figuren als horizontales Gerüstelement ein Querriegel 21 dargestellt ist. Die diagonal und horizontal verlaufenden Gerüstelemente können in der Weise an den vertikalen Gerüstelementen 22 angeschlossen und festgelegt werden, dass sie mit einem mit einem horizontalen Schlitz 25 versehenen Anschlussschuh bzw. Anschlusskopf 25, der bevorzugt als Keilkopf ausgebildet sein kann, einen an dem vertikalen Gerüstelement 22 befindlichen Anschlussflansch 23, bei dem es sich um eine Rosette, vorzugsweise um eine mit Durchgangslöchern versehene Lochscheibe handeln kann, umgreifen und an diesem bzw. an dieser mittels eines Befestigungskörpers 26, hier in Form eines Befestigungskeils 26, festgelegt werden. In dem in den Figuren gezeigten Ausführungsbeispiel ist hierzu der Befestigungskeil 26 durch jeweils eine Keilöffnung in einem oberen Kopfteil und in einem unteren Kopfteil des Anschlusskopfes 24 ebenso hindurch gesteckt, wie durch ein Loch der hier acht Durchgangslöcher der Lochscheibe bzw. Rosette 23. Durch ein Festschlagen des Befestigungskeils 26, vorzugsweise mit Hilfe eines Hammers, kann der in den Figuren gezeigte Querriegel 21 fest und torsionssteif mit zwei der vertikalen Gerüstelemente 22 festgekeilt bzw. verbunden werden.

Bei dem Querriegel 21 handelt es sich in dem in den Figuren 7 bis 9 gezeigten Ausführungsbeispiel um einen U-förmigen Querriegel 21. Dieser weist also, wie aus Figur 9 ersichtlich, in einer Schnittebene senkrecht zu seiner Längsachse 32 einen U-förmigen Querschnitt auf. Es versteht sich jedoch, dass auch Querriegel mit anderen Querschnitten, beispielsweise Rundrohre, ggf. in Kombination mit anderen, angepasst gestalteten Einhängehilfsmitteln, verwendet werden können. Der einen U-förmigen Querschnitt aufweisende Querriegel 21 ist mit einer Basis bzw. einem Steg 31 gebildet, von der bzw. dem aus sich senkrecht dazu und beabstandet zueinander sowie etwa parallel zwei Auflagestege 29.1 und 29.2 in die gleiche Richtung weg erstrecken. Im Bereich ihrer freien Enden weisen die Auflagestege 29.1 und 29.2 Auflageränder zur Auflage der Belageinheiten 27 auf. Die Auflageränder sind vorzugsweise nach innen abgebogen bzw. abgewinkelt. In dem Steg bzw. in der Basis 31 des Querriegels 21 sind beabstandet zueinander, hier zwei als Langlöcher gestaltete Löcher 33 vorgesehen. Deren Abstand bzw. Anordnung und Dimensionierung ist auf die erfindungsgemäße Aushebesicherungsvorrichtung 40 insbesondere derart abgestimmt gestaltet, dass nach dem Aufbringen des Sicherungskörpers 41 der Aushebesicherungsvorrichtung 40 und deren Einrücken in die gewünschte Endlage die Hakenteile 95.2 an den Endkanten des jeweiligen Loches 33 bis unter die Basis bzw. den Steg 31 des Querriegels 21 greifen, diesen also dann hintergreifen und unmittelbar an diesem anliegen oder in einem geringem Abstand zu diesem angeordnet sind.

Wie ebenfalls aus den Figuren 7 bis 9 ersichtlich, können ein oder mehrere Belageinheiten 27; 27.1, 27.2 mit Hilfe einer erfindungsgemäßen Aushebesicherungsvorrichtung 40 gegen Ausheben von bzw. aus oder gegen Abheben von dem Querriegel 21 gesichert werden.

Die genaue Konstruktion eines bevorzugten Ausführungsbeispiels einer erfindungsgemäßen Aushebesicherungsvorrichtung 40, einschließlich konstruktiver Details, geht insbesondere aus den Figuren 1 bis 6 hervor.

Die Aushebesicherungsvorrichtung 40 umfasst als wesentliche Elemente einen, hier plattenförmigen, Sicherungskörper 41, der hier als Schiene ausgebildet ist und umfasst ferner eine Platte 47, die über ein Scharnier 43 verschwenkbar mit dem Sicherungskörper 41 verbunden ist. Ferner umfasst die Aushebesicherungsvorrichtung 40, hier zwei, hakenförmige Befestigungselemente 42, die in einem axialen Abstand zueinander an der Unterseite 54 des Sicherungskörpers 41, vorzugsweise durch Schweißen, befestigt sind. Der plattenförmige Sicherungskörper 41 ist hier als langgestreckte Schiene gestaltet, die vorzugsweise aus verzinktem Stahlblech besteht. Auch die Sicherungsplatte 47 kann aus Metall, vorzugsweise aus verzinktem Stahlblech bestehen. Die Verbindung zwischen der Platte 47 und dem Sicherungskörper 41 erfolgt über das Scharnier 43. Das Scharnier 43 ist im Ausführungsbeispiel mit einer einen Gewindebolzen umfassenden Schraube 45, hier einer Sechskantschraube 45 und einer zu deren Sicherung dienenden Mutter 46 gebildet. Die Platte 47 weist auf der dem Sicherungskörper 41 zugeordneten Seite im Bereich ihrer beiden Außenränder eine durch Umformen, beispielsweise Umbiegen bzw. Bördeln, hergestellte Öse bzw. Hülse auf, durch welche der Gewindebolzen der Schraube 45 hindurch gesteckt ist.

Der Sicherungskörper 41 weist an seinem der Platte 47 zugeordneten Ende in einem sich beiderseits der Längsachse 76 zugeordneten Ende in einem sich beiderseits der Längsachse 76 erstreckenden Zentralbereich ebenfalls eine durch Umformen, beispielsweise Umbiegen bzw. Bördeln, hergestellte Öse bzw. Hülse auf, durch die der Gewindebolzen der Schraube 45 ebenfalls hindurch gesteckt ist.

Zwischen den beiden Ösen bzw. Hülsen der Platte 47 und der Öse bzw. Hülse des Sicherungskörpers 41 ist jeweils ein schraubenförmiger Teil einer hier als Doppel-Schenkel-Feder 61 ausgebildeten Feder 61 angeordnet, durch den sich jeweils ebenfalls der Gewindebolzen der Schraube 45 hindurch erstreckt. Die Doppel-Schenkel-Feder 61 umfasst zwei Schenkelfedern 61.1 und 61.2. Die erste Schenkelfelder 61.1 weist einen ersten Schenkel 64.1 und einen zweiten Schenkel 64.2 auf und die zweite Schenkelfeder 61.2 weist ebenfalls einen ersten Schenkel 65.1 und 65.2 auf. Der erste Schenkel 64.1 der ersten Schenkelfeder 61.1 und der erste Schenkel 65.1 der zweiten Schenkelfeder 61.2 sind einstückig miteinander, hier unter Ausbildung eines gemeinsamen U-förmigen Schenkels 62 verbunden bzw. ausgebildet. Dieser U-Schenkel 62 stützt sich auf der Oberseite 63 des Sicherungskörpers 41 in einen dort im Wesentlichen ebenen Auflagebereich ab, der zwischen den beiden sich in axialer Richtung bzw. parallel zu der Längsachse 76 des Sicherungskörpers 41 erstreckenden seitlichen Abkantungen 93 angeordnet ist, welche eine Versteifung des Sicherungskörpers 41 bewirken. Die anderen Schenkel 64.2 und 65.2 der Feder 61 stützen sich auf der Oberseite 55 der Platte 47 ab. Die Feder 61 ist derart angeordnet und dimensioniert, dass die Federkräfte der Feder 61 die Platte 47 in Schließrichtung 48 (Figur 5) beaufschlagen.

Die Feder 61 bildet ein Plattensicherungshilfsmittel 60 aus, mittels dessen die Platte 47 von einer Öffnungsstellung, wie sie beispielsweise in Figur 5 in Form einer maximalen Öffnungsstellung 49 gezeigt ist, in eine Schließ- bzw. Sicherungsstellung 50 verschenkbar ist bzw. verschwenkt wird (Figuren 4 und 8). Die Platte 47 kann nur unter Aufbringung von erhöhten Öffnungskräften (siehe Pfeil 63) entgegen der Federkraft der Feder 61 von der Schließ- bzw. Sicherungsstellung 50 in eine bzw. die Öffnungsstellung 49 verschwenkt werden. Auf diese Weise wird also die Platte 47, wenn sich die Aushebesicherungsvorrichtung 40 in ihrer Aushebesicherungsstellung befindet (vgl. Figuren 7 und 8) durch die Federkraft der Feder 61 in ihrer Schließ- bzw. Sicherungsstellung 50 gehalten. Folglich wäre die Platte 47 nicht nur bedingt durch ihr Eigengewicht, sondern zusätzlich durch die Federkräfte der Feder 61 in der Schließstellung 50 gehalten.

Zum Zwecke einer Begrenzung der Öffnungsbewegung der Platte 47 in Öffnungsrichtung 57, insbesondere zum Zwecke einer Verhinderung einer Überdehnung der Feder 61 bei einem Verschwenken der Platte 47 von ihrer Schließ- bzw. Sicherungsstellung 50 in eine bzw. die Öffnungsstellung 49, ist die Platte 47 mit einem auch als erster Anschlagkörper bezeichneten Anschlagkörper 71 versehen, der hier als Anschlagzunge 71 ausgebildet ist. Dieser Anschlagkörper bzw. diese Anschlagzunge 71 ist einstückig mit der Platte 47 gebildet und aus dieser durch Umformen, beispielsweise durch Umbiegen oder Umbördeln herausgeformt, und zwar hier derart, dass sich der Anschlagkörper 71 nach oberhalb einer durch die Platte 47 aufgespannten Ebene 73 erstreckt und dabei den die Schwenkachse 44 enthaltenden Gewindebolzen der Mutter 46 teilweise umgreift.

Die Platte 47 weist ferner einen auch als zweiten Anschlagkörper bezeichneten Anschlagkörper 72 auf, der dazu dient, bei einem Verschwenken der Platte 47 in Schließrichtung 58 eine Begrenzung der Schließbewegung in Schließrichtung 58 derart zu bewirken, dass nach Anschlagen des Anschlagkörpers 72 an der Unterseite 54 des Sicherungskörpers 41 eine eine einfache Montage ermöglichende Stellung 59 der Platte 47 relativ zu dem Sicherungskörper 41 erreicht wird. Im Ausführungsbeispiel befindet sich die Platte 47 in dieser Stellung 59 in einer Lage relativ zu dem Sicherungskörper 41, bei der die durch die Platte aufgespannte Ebene 73 und die durch den Sicherungskörper 41 aufgespannte Ebene 75 etwa parallel sind oder in der ein nur geringer Neigungswinkel dieser Ebenen relativ zueinander erreicht ist. Wie aus Figur 4 ersichtlich, entspricht diese Stellung 49 etwa der Schließ- bzw. Sicherungsstellung 50. In dieser Schließ- bzw. Sicherungsstellung 50 bzw. in einer nur um einen geringen Winkel in Schließrichtung 58 davon unterschiedlichen Stellung der Platte 47, ist also der Anschlag 72 an der Unterseite 54 des Sicherungskörpers 41 angeschlagen.

Wie ebenfalls aus Figur 4 ersichtlich, ist der Anschlagkörper 72 ebenfalls einstückig mit der Platte 47 gebildet und ist ebenfalls aus der Platte 47 durch Umformen herausgeformt. Im Unterschied zu dem ersten bzw. anderen Anschlagkörper 71 ist jedoch der auch als zweiter Anschlagkörper bezeichnete Anschlagkörper 72 derart aus der Platte 47 herausgeformt, dass er sich nach unterhalb der durch die Platte 47 aufgespannten Ebene 73 erstreckt. Auch der Anschlagkörper 72 umgreift den die Schwenkachse 44 enthaltenden Gewindebolzen der Schraube 45 des Scharniers 43 teilweise.

Wie aus Figur 5 ersichtlich, schlägt die Platte 47 respektive deren Anschlagkörper 71 bei einem Verschwenken der Platte 47 von ihrer Schließ- bzw. Sicherungsstellung 50 in eine Öffnungsstellung bedingt durch den Anschlagkörper 71 in einem Neigungswinkel 74 relativ zu dem Sicherungskörper 41 bzw. relativ zu einer durch den Sicherungskörper 41 aufgespannten und dessen Längsachse 76 enthaltenden Ebene 75 an, der größer ist als Null Grad und der hier etwa 90 Grad beträgt. In dieser Öffnungsstellung 49 befindet sich also die Platte 47 in ihrer maximalen Öffnungsstellung 49, ist also gegenüber der, in Figur 4 gezeigten Schließstellung 50 um etwa 90 Grad in Öffnungsrichtung 57 in ihre maximale Öffnungsstellung 49 verschwenkt. Dadurch wird erreicht, dass die Feder 61 nicht überdehnt wird, so dass eine über lange Zeit sichere Funktion gewährleistet ist.

Im Unterschied dazu ist, wie, insbesondere aus Figur 4 ersichtlich, die Platte 47 sowohl im nicht eingebauten Zustand als auch im eingebauten Zustand der Aushebesicherungsvorrichtung 40 durch die Federkräfte der Feder 61 in Schließrichtung 58 beaufschlagt, so dass die Platte 47 mit dem, vorzugsweise zweiten, Anschlagkörper 72 in einem Neigungswinkel 77 relativ zu dem Sicherungskörper 41 bzw. zu einer durch diesen aufgespannten und dessen Längsachse 76 enthaltenden Ebene 75 an der Unterseite 54 des Sicherungskörpers 41 anschlägt, der hier etwa 180 Grad beträgt.

Ein besonderer Vorteil der erfindungsgemäßen Aushebesicherungsvorrichtung 40 ist es, dass zu deren Montage, also zum Zwecke ihres Einhängens an den bzw. in den Querriegel 21, um eine Aushebesicherung erreichen zu können, die Platte 47 nicht notwendigerweise zuvor in eine die Montage ermöglichende Öffnungsstellung verschwenkt werden muss bzw. sich zuvor nicht in eine in Richtung auf den Sicherungskörper 41 angeklappten Öffnungsstellung befinden muss, sondern dass sich die Platte bedingt durch die Federkraft der Feder 61 und bedingt durch das Vorsehen sowie die Anordnung und Gestaltung des Anschlages 72 bereits in einer Montagestellung befindet, in welcher eine einfache Montage beim Einhängen und Verschieben des Sicherungskörpers 41 erreichbar ist.

Insbesondere aus den Figuren 1, 2, 6 und 9 geht die Anordnung und Gestaltung der hier zwei hakenförmigen Befestigungselemente 42 hervor, die vorzugsweise mittels Schweißen (siehe Figur 6) an der Unterseite des Sicherungskörpers 41 bzw. der Schiene 41 befestigt sind. Die Befestigungselemente 42 sind aus Flachstahl 78 gebildet und im Wesentlichen über ihre gesamte Länge 80 durch parallele Seitenflächen 81.1 und 81.2 begrenzt, die sich parallel zu der Längsachse 76 des Sicherungskörpers 41 in einem der Dicke 82 des jeweiligen Befestigungselements 42 entsprechenden Abstand 82 erstrecken. Diese Dicke 82 bzw. dieser Abstand 82 beträgt im Ausführungsbeispiel 5 mm. Die hakenförmigen Befestigungselemente 42 bestehen aus Vollmaterial und sind abkantungs- und biegefrei, vorzugsweise umformfrei, durch Stanzen hergestellt.

Der Abstand 82 der Seitenflächen 81.1 und 81.2 bzw. die Dicke 82 des hakenförmigen Befestigungselements 42 ist im Wesentlichen über seine gesamte Länge 80 kleiner als der horizontale Abstand 69 von zwei in bzw. an ein und demselben Querriegel 21 gegenüber liegend eingehängten Einhängehilfsmitteln 28.1, 28.2, hier Klauen, von zwei an einer Stoßstelle aneinander anschließenden Belageinheiten 27.1, 27.2 bzw. von zwei sich von dem Querriegel 21 in unterschiedliche Richtungen weg erstreckenden Belageinheiten 27.1, 27.2 (Figur 9). Auf diese Weise kann also das Befestigungselement 42 bzw. können die hakenförmigen Befestigungselemente 42 unabhängig von der Anordnung bzw. Lage der Einhängehilfsmittel 28; 28.1, 28.2 an bzw. auf dem Querriegel 21 nicht mit den Einhängehilfsmitteln 28; 28.1, 28.2 kollidieren.

Jedes hakenförmige Befestigungselement 42 besteht aus einem Befestigungsteil 95.1 und aus einem Hakenteil 95.2. Das Befestigungselement 42 ist mit seinem Befestigungsteil 95.1 an dem Sicherungskörper 41 befestigt. Im Bereich eines Überganges zwischen dem Befestigungsteil 95.1 und dem Hakenteil 95.2 ist eine ebene Anlagefläche 90 vorgesehen, die hier senkrecht zu der Längsachse 76 des Sicherungskörpers 41 bzw. senkrecht zu der von diesem aufgespannten und die Längsachse 76 enthaltenden Ebene 75 ausgebildet. Der Hakenteil 95.2 des Befestigungselements 42 erstreckt sich in eine von dem mit der Platte 47 versehenen Ende des Sicherungskörpers 41 weg weisende Richtung. Der Hakenteil 95.2 weist auf seiner Oberseite 98 eine Aushebesicherungsfläche 98 auf, die hier etwa parallel zu der Längsachse 76 des Sicherungskörpers bzw. parallel zu der von dem Sicherungskörper 41 aufgespannten und die Längsachse 76 enthaltenden Ebene 75 ausgebildet ist. Im gegen Ausheben gesicherten Zustand hintergreift diese Oberseite 98 bzw. diese Aushebesicherungsfläche 98 die Unterseite bzw. Außenfläche 36 des Stegs bzw. der Basis 31 des Querriegels 21, wie aus den Figuren 8 und 9 ersichtlich.

Die Stirnseite 84 des freien Endes 83 des Sicherungskörpers 41 ist mit einer länglichen, in axialer Richtung verlaufenden Ausnehmung in Form eines Schlitzes 85.1 versehen, die bzw. der zur Aufnahme eines mit oder aus Flachmaterial gebildeten Befestigungskörpers 26, insbesondere eines Befestigungskeils 26, vorzugsweise zur Befestigung des Querriegels 21 an einer der vertikalen Gerüstelemente 22, geeignet und bestimmt ist. Die Stirnseite 88 des freien Endes 87 der Platte 47 ist mit einer gleichartigen bzw. gleichen, ebenfalls in Form eines Schlitzes 85.2 gestalteten Ausnehmung 85.2 versehen.

Jeder Schlitz 85.1 und 85.2 ist im Wesentlichen über seine gesamte Schlitzlänge 89.1, 89.2 mit parallelen Schlitzwänden 91.1.1, 91.1.2; 91.2.1, 91.2.2 begrenzt, die einen der Schlitzbreite 92.1 bzw. 92.2 entsprechenden Abstand 92.1 bzw. 92.2 zueinander aufweisen. Dieser Abstand 92.1, 92.2 ist nur geringfügig größer als die Dicke 30 des Flachmaterials des hier als Befestigungskeil 26 gestalteten Befestigungskörpers 26, so dass dann, wenn nur auf einer Seite des Querriegels 21 in bzw. an diesem wenigstens eine Belageinheit 27 mit ihrem Einhängehilfsmittel 28 mit bzw. ihren Einhängehilfsmitteln 28 eingehängt ist, die Aushebesicherungsvorrichtung 40 an dem Flachmaterial des Befestigungskörpers 26 derart verkantbar bzw. verkantet ist, dass sie nicht oder nur geringfügig bzw. nur unwesentlich um ihre Längsachse 76 verkippt bzw. verkippt ist.

Im Ausführungsbeispiel beträgt die Schlitzbreite 92.1, 92.2 jeweils 7 mm und die Dicke 30 des Flachmaterials des Befestigungskörpers 26 bzw. des Befestigungskeils 26 beträgt 6 mm. Demgemäß ist die Schlitzbreite 92.1, 92.2 im Ausführungsbeispiel etwa 17% größer als die Dicke 30 des Flachmaterials des Befestigungskörpers 26 bzw. des Befestigungskeils 26. Wenn also, in der Aushebesicherungsstellung der Aushebesicherungsvorrichtung 40 sich das jeweilige Flachmaterial des jeweiligen Befestigungskörpers 26 bzw. des Befestigungskeils 26 in dem Schlitz 85.1 des Sicherungskörpers 41 bzw. in dem Schlitz 85.2 der Platte 47 befindet, verbleibt zwischen dem Flachmaterial des Befestigungskörpers 26 und den Schlitzwänden 91.1.1, 91.1.2; 91.2.1, 91.2.2 jeweils ein nur geringer Spalt, der hier maximal etwa 1 mm beträgt.

Zum Aufbau des Gerüstes 20 werden nach Befestigung des Querriegels 21 an den vertikalen Gerüstelementen 22, im Falle eines Endbereichs von einer Seite her und im Falle eines Zwischenbereiches von beiden Seiten her, die Belageinheit bzw. die aneinander anschließenden Belageinheiten 27; 27.1, 27.2 mit Hilfe der an ihren Stirnseiten vorgesehenen und hier als Klauen gestalteten Einhängehilfsmitteln 28; 28.1, 28.2 an den nach oben weisenden Flanschen 29 bzw. an den nach oben weisenden Auflagestegen 29.1, 29.2 des Querriegels 21 eingehängt (Fig. 9) und dann der als Schiene gestaltete Sicherungskörper 41 von oben in Richtung auf die Einhängehilfsmittel 28.1, 28.2 aufgelegt, wobei das freie Ende 83 des Sicherungskörpers 41 so nach unten gebracht wird, dass sich das Scharnier 43 bzw. die Platte 47 längs der Kanten bzw. der Flachseiten des als Befestigungskeil 26 ausgebildeten Befestigungskörpers 26 bewegt und die hakenförmigen Befestigungselemente 42 durch die hier als Langlöcher 33 gestalteten Löcher hindurch greifen.

Die Befestigungselemente 42 sind derart bemessen, dass der Abstand der Oberseite 98 bzw. der Aushebesicherungsfläche 98 der Hakenteile 95.2 von der Unterseite 54 bzw. von der unteren Fläche 54 des Sicherungskörpers 41 vorzugsweise gerade so groß ist, dass der Hakenteil 95.2 nach dem Einrücken bzw. Verschieben des Sicherungskörpers 41 in seine Endlage an der Außenfläche 36 des Stegs bzw. der Basis 31 des Querriegels 21 anliegt oder sich nur in geringem Abstand von dieser Außenfläche 36 befindet. Sobald der Sicherungskörper 41 bzw. die Schiene 41 mit seinen bzw. ihren Abkantungen 93 auf den Einhängehilfsmitteln bzw. Klauen 28; 28.1, 28.2 der Belageinheiten 27; 27.1, 27.2 aufliegt, wobei die hakenförmigen Befestigungselemente 42 durch die Langlöcher 33 in dem Querriegel 21 hindurch greifen, vorzugsweise wobei die Platte 47 entgegen der Federkraft der Feder 61 durch Auflage bzw. Anlage an dem hier als Befestigungskeil 26 gestalteten Befestigungskörper 26 auf- bzw. anliegt, wird der Sicherungskörper 41 in Richtung des Pfeils 70 (Fig. 7) bzw. in einer der Erstreckung der Hakenteile 95.2 entsprechenden Richtung so weit verschoben, bis der Schlitz 85.1 des Sicherungskörpers 41 den Befestigungskeil 26 umgreift. In einer durch die Anlageflächen 90 der hakenförmigen Befestigungselemente 42 und deren Anschlagen an den Stirnkanten der Langlöcher 33 in dem Querriegel 21 vorgegebenen Endstellung, oder kurz vorher, klappt die Platte 47 bedingt durch die Federkräfte der Feder 61 automatisch in Schließrichtung 58 nach unten in ihre Schließ- bzw. Sicherungsstellung 50, in der dann also auch der Schlitz 85.2 der Platte 47 einen Befestigungskeil 26 umgreift.

In dieser Schließ- bzw. Sicherungsstellung 50 verhindert die Platte 47 eine Verschiebung des Sicherungskörpers 41 bzw. der gesamten Aushebesicherungsvorrichtung 40 in einer Richtung entgegen dem Pfeil 70. Ferner untergreifen in dieser Endstellung bzw. in dieser Aushebesicherungsstellung dann die Hakenteile 95.2 der hakenförmigen Befestigungselemente 42 den Steg bzw. die Basis 31 des Querriegels 21, so dass ein Ausheben der Aushebesicherungsvorrichtung 20 und folglich der Belageinheit 27 bzw. der Belageinheiten 27.1, 27.2 durch die Aushebesicherungsvorrichtung 40 unterbunden ist.

### BEZUGSZEICHENLISTE

- 20: Baugerüst
- 21: Querriegel
- 22: vertikales Gerüst- element/Stiel
- 23: Rosette/Anschluss- flansch/Lochscheibe
- 24: Anschlusskopf/Keilkopf
- 25: horizontaler Schlitz
- 26: Befestigungskörper/ Befestigungskeil
- 27: Belageinheit/Gerüst- boden/Laufplanke
- 27.1: Belageinheit/Gerüst- boden/Laufplanke
- 27.2: Belageinheit/Gerüst- boden/Laufplanke
- 28: Einhängehilfsmittel/ Klaue
- 28.1: Einhängehilfsmittel/ Klaue von 27.1
- 28.2: Einhängehilfsmittel/ Klaue von 27.2
- 29: Flansch/Auflagesteg
- 29.1: Auflagesteg
- 29.2: Auflagesteg
- 30: Dicke von 26
- 31: Steg/Basis von 21
- 32: Längsachse von 21
- 33: Loch/Langloch
- 36: Außenfläche von 31
- 40: Aushebesicherungs- vorrichtung
- 41: Sicherungskörper/ Schiene
- 42: Befestigungselement
- 43: Scharnier
- 44: Schwenkachse/Drehachse
- 45: Schraube/Gewindebolzen
- 46: Mutter
- 47: Platte
- 48: Öffnungsstellung
- 49: Maximale Öffnungs- stellung
- 50: Schließ-/Sicherungs- stellung
- 53: Oberseite von 41
- 54: Unterseite von 41
- 55: Oberseite von 47
- 56: Unterseite von 47
- 57: Öffnungsrichtung
- 58: Schließrichtung
- 59: Stellung von 47
- 60: Plattensicherungs- hilfsmittel
- 61: Feder/Doppel- Schenkelfeder
- 61.1: Schenkelfeder
- 61.2: Schenkelfeder
- 62: U-förmiger Schenkel von 61
- 63: Pfeil (Öffnungskraft)
- 64.1: erster Schenkel von 61.1
- 64.2: zweiter Schenkel von 61.1
- 65.1: erster Schenkel von 61.2
- 65.2: zweiter Schenkel von 61.2
- 66: Öse
- 67: Einhängeende
- 67.1: Einhängeende
- 67.2: Einhängeende
- 69: Abstand
- 70: Verschieberichtung
- 71: (erster) Anschlag- körper/Anschlagzunge
- 72: (zweiter) Anschlag- körper/Anschlagzunge
- 73: Ebene
- 74: Neigungswinkel
- 75: Ebene
- 76: Längsachse von 41 bzw. 40
- 77: Neigungswinkel
- 78: Flachstahl
- 79: Höhe
- 80: Länge von 42
- 81.1: Seitenfläche von 42
- 81.2: Seitenfläche von 42
- 82: Dicke von 42/ horizontaler Abstand zwischen 81.1 und 81.2
- 83: freies Ende von 41
- 84: Stirnseite von 83
- 85.1: Ausnehmung/Schlitz
- 85.2: Ausnehmung/Schlitz
- 87: freies Ende von 47
- 88: Stirnseite von 87
- 89.1: Schlitzlänge von 85.1
- 89.2: Schlitzlänge von 85.2
- 90: Anlagefläche
- 91.1.1: Schlitzwand von 85.1
- 91.1.2: Schlitzwand von 85.1
- 91.2.1: Schlitzwand von 85.2
- 91.2.2: Schlitzwand von 85.2
- 92.1: Schlitzbreite/Abstand
- 92.2: Schlitzbreite/Abstand
- 93: Abkantung von 41
- 94: unteres Ende von 42
- 95.1: Befestigungsteil von 42
- 95.2: Hakenteil von 42
- 96: Abstand
- 98: Oberseite/Aushebe- sicherungsfläche von 95.2
- 99: plattenförmiger Grundkörper von 41

## Patentansprüche

1. Baugerüst mit wenigstens einem Querriegel (21), der sich zwischen zwei vertikalen Gerüstelementen (22) erstreckt und diese miteinander verbindet, mit wenigstens einer Belageinheit (27; 27.1, 27.2), die ein oder mehrere Einhängehilfsmittel (28; 28.1, 28.2) zum Einhängen der Belageinheit (27; 27.1, 27.2) in den bzw. an dem Querriegel (21) aufweist und mit wenigstens einer Aushebesicherungsvorrichtung (40) zur Sicherung der Belageinheit (27; 27.1, 27.2) gegen Ausheben, die lösbar mit dem Querriegel (21) verbindbar ist bzw. verbunden ist und die einen Sicherungskörper (41) zum Auflegen auf dem Einhängehilfsmittel (28) bzw. auf den Einhängehilfsmitteln (28.1, 28.2) und/oder zum Überdecken des Einhängehilfsmittels (28) bzw. der Einhängehilfsmittel (28.1, 28.2) aufweist, der wenigstens ein hakenförmiges Befestigungselement (42) aufweist, das im gegen Ausheben gesicherten Zustand durch ein in dem Querriegel (21) vorgesehenes Loch (33) hindurch greift und den Querriegel (21) wenigstens teilweise hintergreift, und wobei der Sicherungskörper (41) an seinem einen Ende eine mittels eines Scharniers (43) befestigte, um eine Schwenkachse (44) schwenkbare Platte (47) aufweist, die von einer sowohl ein Einbauen als auch ein Wegnehmen bzw. Ausheben der Aushebesicherungsvorrichtung (40) ermöglichenden Öffnungsstellung (49) in eine Schließ- bzw. Sicherungsstellung (50) verschwenkbar ist, in welcher die Belageinheit (27; 27.1, 27.2) gegen Ausheben von bzw. aus dem Querriegel (21) gesichert ist, wobei die Länge des Sicherungskörpers (41) einschließlich der Platte (47) etwa der Länge des Querriegels (21) entspricht,
**dadurch gekennzeichnet,**
**dass** ein eine Feder (61; 61.1, 61.2) umfassendes oder als Feder (61; 61.1, 61.2) ausgebildetes Plattensicherungshilfsmittel (60) vorgesehen ist, mittels dessen die Platte (47) von ihrer Öffnungsstellung (49) in ihre Schließ- bzw. Sicherungsstellung (50) verschwenkbar ist bzw. verschwenkt wird und/oder in ihrer Schließ- bzw. Sicherungsstellung (50) haltbar ist bzw. gehalten wird und dass die Platte (47) und/oder der Sicherungskörper einen die Schwenkachse (44) des Scharniers (43) zumindest teilweise umgreifenden ersten Anschlagkörper (71) aufweist bzw. aufweisen, der bei einem Verschwenken der Platte (47) von der Schließ- bzw. Sicherungsstellung (50) in die Öffnungsstellung (49) eine Überdehnung der Feder (61; 61.1, 61.2) verhindert und dass der erste Anschlagkörper (71) der Platte (47) einstückig mit der Platte (47) gebildet ist und durch Umformen aus der Platte (47) herausgeformt ist und/oder dass der erste Anschlagkörper des Sicherungskörpers einstückig mit dem Sicherungskörper gebildet ist und durch Umformen aus dem Sicherungskörper herausgeformt ist.

2. Baugerüst nach Anspruch 1, **dadurch gekennzeichnet, dass** der erste Anschlagkörper (71) als Anschlagnase oder Anschlagzunge (71) gestaltet ist.

3. Baugerüst nach Anspruch 1 oder 2, **dadurch gekennzeichnet, dass** die Platte (47) und/oder der Sicherungskörper einen zweiten Anschlagkörper (72) zur Begrenzung des Verschwenkens der Platte (47) in Schließrichtung (58) in eine eine einfache Montage ermöglichende Stellung (59) aufweist bzw. aufweisen.

4. Baugerüst nach Anspruch 3, **dadurch gekennzeichnet, dass** der zweite Anschlagkörper (72) als Anschlagnase oder Anschlagzunge (71, 72) gestaltet ist.

5. Baugerüst nach einem der Ansprüche 3 oder 4, **dadurch gekennzeichnet, dass** der zweite Anschlagkörper (72) der Platte (47) einstückig mit der Platte (47) gebildet ist und/oder dass der zweite Anschlagkörper des Sicherungskörpers einstückig mit dem Sicherungskörper gebildet ist.

6. Baugerüst nach einem der Ansprüche 3 bis 5, **dadurch gekennzeichnet, dass** der zweite Anschlagkörper (72) der Platte (47) durch Umformen aus der Platte (47) herausgeformt ist und/oder dass der zweite Anschlagkörper des Sicherungskörpers durch Umformen aus dem Sicherungskörper herausgeformt ist.

7. Baugerüst nach einem der Ansprüche 3 bis 6, **dadurch gekennzeichnet dass** der zweite Anschlagkörper (72) die Schwenkachse (44) des Scharniers (43) zumindest teilweise umgreift.

8. Baugerüst nach einem der Ansprüche 3 bis 7, **dadurch gekennzeichnet, dass** der erste Anschlagkörper (71) und der zweite Anschlagkörper (72) der Platte (47) in unterschiedlichen Richtungen aus der Platte (47) herausgeformt sind oder dass der erste Anschlagkörper und der zweite Anschlagkörper des Sicherungskörpers in unterschiedliche Richtungen aus dem Sicherungskörper herausgeformt sind.

9. Baugerüst nach einem der Ansprüche 3 bis 8, **dadurch gekennzeichnet, dass** in der Schließ- bzw. Sicherungsstellung der Platte (47) sich der erste Anschlagkörper (71) nach oberhalb einer durch die Platte (47) aufgespannten Ebene (73) erstreckt und sich der zweite Anschlagkörper (72) nach unterhalb der durch die Platte (47) aufgespannten Ebene (73) erstreckt.

10. Baugerüst nach einem der Ansprüche 1 bis 9, **dadurch gekennzeichnet, dass** die Platte (47) bei ihrem Verschwenken von der Schließ- bzw. Sicherungsstellung (50) in die Öffnungsstellung (49) an bzw. mit dem ersten Anschlagkörper (71) in einem Neigungswinkel (74) relativ zu dem Sicherungskörper (41) bzw. zu einer durch diesen aufgespannten und dessen Längsachse (76) enthaltenden Ebene (75) anschlägt, der größer ist als Null Grad und/oder bei welchem die Platte (47) nicht vollständig an bzw. auf den Sicherungskörper (71) verschwenkt ist.

11. Baugerüst nach einem der Ansprüche 3 bis 10, **dadurch gekennzeichnet, dass** die Platte (47) zumindest im nicht eingebauten Zustand der Aushebesicherungsvorrichtung (40) durch die Federkraft der Feder (61; 61.1, 61.2) in Schließrichtung (58) derart beaufschlagt ist, dass die Platte (47) an bzw. mit dem zweiten Anschlagkörper (72) in einem Neigungswinkel (77) relativ zu dem Sicherungskörper (41) bzw. zu einer durch diesen aufgespannten und dessen Längsachse (76) enthaltenden Ebene (75) anschlägt, der größer ist als 135 Grad und der kleiner ist als 225 Grad.

12. Baugerüst nach einem der Ansprüche 1 bis 11, **dadurch gekennzeichnet, dass** das hakenförmige Befestigungselement (42) aus Vollmaterial besteht.

13. Baugerüst nach einem der Ansprüche 1 bis 12, **dadurch gekennzeichnet, dass** das hakenförmige Befestigungselement (42) Abkantungs- bzw. biegefrei hergestellt ist.

14. Baugerüst nach einem der Ansprüche 1 bis 13, **dadurch gekennzeichnet, dass** die Stirnseite (84) des freien Endes (83) des Sicherungskörpers (41) mit einer länglichen, in axialer Richtung verlaufenden Ausnehmung (85.1) versehen ist, in welcher ein mit oder aus Flachmaterial gebildeter Befestigungskörper (26) zur Befestigung des Querriegels (21) an einer der vertikalen Gerüstelemente (22) aufgenommen ist und dass die Stirnseite (88) des freien Endes (87) der verschwenkbaren Platte (47) mit einer gleichartigen bzw. gleichen Ausnehmung (85.2) versehen ist, wobei die Ausnehmungen (85.1, 85.2) jeweils als ein Schlitz (85.1, 85.2) gestaltet sind, der mit parallelen Schlitzwänden (91.1.1, 91.1.2; 91.2.1, 91.2.2) begrenzt ist, die einen der Schlitzbreite (92.1, 92.2) entsprechenden Abstand (92.1, 92.2) zueinander aufweisen, der gleich groß oder nur geringfügig größer ist als die Dicke (30) des Flachmaterials des Befestigungskörpers (26), so dass dann, wenn nur auf einer Seite des Querriegels (21) in bzw. an diesem wenigstens eine Belageinheit (27) mit ihrem Einhängehilfsmittel (28) bzw. mit ihren Einhängehilfsmitteln eingehängt ist, die Aushebesicherungsvorrichtung (40) an dem Flachmaterial des Befestigungskörpers (26) derart verkantbar bzw. verkantet ist, dass sie nicht oder nur geringfügig um ihre Längsachse (76) verkippt ist.

15. Baugerüst nach Anspruch 14, **dadurch gekennzeichnet, dass** die Schlitzbreite (92.1, 92.2) maximal 25 % größer ist als die Dicke (30) des in dem Schlitz (85.1, 85.2) aufgenommenen Flachmaterials des Befestigungskörpers (26).

## Claims

1. Building scaffolding with at least one crossbar (21), which extends between two vertical scaffolding elements (22) and connects these together, with at least one covering unit (27; 27.1, 27.2), which comprises one or more suspension aids (28; 28.1, 28.2) for suspending the covering unit (27; 27.1, 27.2) in or at the crossbar (21), and with at least one lifting-off securing device (40) for securing the covering unit (27; 27.1, 27.2) against lifting off, which device is detachably connectible or connected with the crossbar (21) and comprises a securing body (41) for placing on the suspension aid (28) or on the suspension aids (28.1, 28.2) and/or for covering the suspension aid (28) or the suspension aids (28.1, 28.2), the safety body having at least one hook-shaped fastening element (42) which in the state of being secured against lifting-off engages through a hole (33) provided in the crossbar (21) and engages at least partly behind the crossbar (21), and wherein the securing body (41) has at one end thereof a plate (47), which is fastened by means of a hinge (43) and pivotable about a pivot axis (44) and which is pivotable from an open setting (49), which enables not only installation, but also removal or lifting-off of the lifting-off securing device (40), into a closed or securing setting (50), in which the covering unit (27; 27.1, 27.2) is secured against lifting-off off or from the crossbar (21), wherein the length of the securing body (41) inclusive of the plate (47) approximately corresponds with the length of the crossbar (21), **characterised in that** a plate securing aid (60), which comprises a spring (61; 61.1, 61.2) or is constructed as a spring (61; 61.1, 61.2) and by means of which the plate (47) is pivotable or pivoted from its open setting (49) into its closed or securing setting (50) and/or can be held or is held in its closed or securing setting (50), is provided and that the plate (47) and/or the securing body has or have a first abutment body (71), which engages at least partly around the pivot axis (44) of the hinge (43) and which on pivotation of the plate (47) from the closed or securing setting (50) to the open setting (49) prevents over-stretching of the spring (61; 61.1, 61.2), and that the first abutment body (71) of the plate (47) is formed integrally with the plate (47) and is formed from the plate (47) by reshaping and/or that the first abutment body of the securing body is formed integrally with the securing body and is formed from the securing body by reshaping.

2. Building scaffolding according to claim 1, **characterised in that** the first abutment body (71) is formed as an abutment nose or abutment tongue (71).

3. Building scaffolding according to claim 1 or 2, **characterised in that** the plate (47) and/or the securing body comprises or comprise a second abutment body (72) for limiting the pivotation of the plate (47) in closing direction (58) to a setting (59) making possible simple assembly.

4. Building scaffolding according to claim 3, **characterised in that** the second abutment body (72) is formed as an abutment nose or abutment tongue (71, 72).

5. Building scaffolding according to one of claims 3 and 4, **characterised in that** the second abutment body (72) of the plate (47) is formed integrally with the plate (47) and/or that the second abutment body of the securing body is formed integrally with the securing body.

6. Building scaffolding according to any one of claims 3 to 5, **characterised in that** the second abutment body (72) of the plate (47) is formed from the plate (47)by reshaping and/or that the second abutment body of the securing body is formed from the securing body by reshaping.

7. Building scaffolding according to any one of claims 3 to 6, **characterised in that** the second abutment body (72) engages at least partly around the pivot axis (44) of the hinge (43).

8. Building scaffolding according to any one of claims 3 to 7, **characterised in that** the first abutment body (71) and the second abutment body (72) of the plate (47) are formed from the plate (47) in different directions or that the first abutment body and the second abutment body of the securing body are formed from the securing body in different directions.

9. Building scaffolding according to any one of claims 3 to 8, **characterised in that** in the closed or securing setting of the plate (47) the first abutment body (71) extends above a plane (73) spanned by the plate (47) and the second abutment body (72) extends below the plane (73) spanned by the plate (47).

10. Building scaffolding according to any one of claims 1 to 9, **characterised in that** the plate (47) on pivotation thereof from the closed or securing setting (50) to the open setting (49) abuts against or with the first abutment body (71) at an inclination angle (74) which relative to the securing body (41) or to a plane (75) spanned by this and containing the longitudinal axis (76) thereof is greater than zero degrees and/or in which the plate (47) is not fully pivoted against or onto the securing body (71).

11. Building scaffolding according to any one of claims 3 to 10, **characterised in that** the plate (47) at least in the uninstalled state of the lifting-off securing device (40) is so acted on by the spring force of the spring (61; 61.1, 61.2) in closing direction (58) that the plate (47) abuts against or with the second abutment body (72) at an angle of inclination (77) which relative to the securing body (41) or to a plane (75) spanned by this and containing the longitudinal axis (76) is greater than 135 degrees and smaller than 225 degrees.

12. Building scaffolding according to any one of claims 1 to 11, **characterised in that** the hook-shaped fastening element (42) consists of solid material.

13. Building scaffolding according to any one of claims 1 or 12, **characterised in that** the hook-shaped fastening element (42) is produced free of folding or bending.

14. Building scaffolding according to any one of claims 1 to 13, **characterised in that** the end face (84) of the free end (83) of the securing body (41) is provided with an elongate recess (85.1), which extends in axial direction and in which a fastening body (26), which is formed from flat material, for fastening the crossbar (21) to one of the vertical scaffolding elements (22) is received, and that the end face (88) of the free end (87) of the pivotable plate (47) is provided with an equivalent or identical recess (85.2), wherein the recesses (85.1, 85.2) are each formed as a slot (85.1, 85.2) which is bounded by parallel slot walls (91.1.1, 91.1.2, 91.2.1, 92.2.2) which have a mutual spacing (92.1, 92.2) which corresponds with the slot width (92.1, 92.2) and which is the same size as or only slightly larger than the thickness (30) of the flat material of the fastening body (26) so that when at least one covering unit (27) is suspended by the suspension aid (28) or suspension aids thereof in or at the crossbar (21) only on one side thereof the lifting-off securing device (40) is tiltable or tilted at the flat material of the fastening body (26) in such a manner that it is not tipped about the longitudinal axis (76) thereof or is tipped only slightly about the longitudinal axis (76) thereof.

15. Building scaffolding according to claim 14, **characterised in that** the slot width (92.1, 92.2) is greater by at most 25% than the thickness (30) of the flat material, which is received in the slot (85.1, 85.2), of the fastening body (26).

## Revendications

1. Echafaudage comprenant au moins un boulin (21), qui s'étend entre deux éléments d'échafaudage (22) verticaux et relie ces éléments l'un à l'autre, au moins un plancher (27 ; 27.1, 27.2), qui présente un ou plusieurs moyens auxiliaires d'accrochage (28 ; 28.1 ; 28.2) pour l'accrochage du plancher (27 ; 27.1, 27.2) dans ou sur le boulin (21) et au moins un dispositif anti-levage (40) pour le blocage du plancher (27 ; 27.1, 27.2) contre le soulèvement, qui peut être relié ou est relié de façon amovible au boulin (21) et qui présente un corps de blocage (41) pour la pose sur le moyen auxiliaire d'accrochage (28) ou sur les moyens auxiliaires d'accrochage (28.1, 28.2) et/ou pour le recouvrement du moyen auxiliaire d'accrochage (28) ou des moyens auxiliaires d'accrochage (28.1, 28.2), qui présente au moins un élément de fixation (42) en forme de crochet, lequel passe à travers un trou (33) prévu dans le boulin (21) dans l'état protégé contre le soulèvement et saisit au moins partiellement à l'arrière le boulin (21), et le corps de blocage (41) présentant sur l'une de ses extrémités une plaque (47) fixée au moyen d'une charnière (43) et pouvant basculer autour d'un axe de pivotement (44), laquelle plaque peut être basculée depuis une position d'ouverture (49) permettant aussi bien un montage qu'un enlèvement ou un soulèvement du dispositif anti-relevage (40) dans une position de fermeture ou de blocage (50), dans laquelle le plancher (27 ; 27.1, 27.2) est protégé contre un soulèvement du boulin (21), la longueur du corps de blocage (41), y compris la plaque (47), correspondant à peu près à la longueur du boulin (21),
**caractérisé**
**en ce qu'**il est prévu un moyen auxiliaire de blocage de plaque (60) comprenant un ressort (61 ; 61.1, 61.2) ou conçu sous forme de ressort (61 ; 61.1, 61.2), au moyen duquel la plaque (47) peut être basculée ou est basculée de sa position d'ouverture (49) dans sa position de fermeture ou de blocage (50) et/ou peut être maintenue ou est maintenue dans sa position de fermeture ou de blocage (50) et en ce que la plaque (47) et/ou le corps de blocage présente(nt) un premier corps de butée (71) entourant au moins partiellement l'axe de pivotement (44) de la charnière (43), lequel corps empêche une surextension du ressort (61 ; 61.1, 61.2) lors d'un basculement de la plaque (47) de la position de fermeture ou de blocage (50) dans la position d'ouverture (49), et en ce que le premier corps de butée (71) de la plaque (47) est formé d'un seul tenant avec la plaque (47) et est formé par déformation à partir de la plaque (47) et/ou en ce que le premier corps de butée du corps de blocage est formé d'un seul tenant avec le corps de blocage et est formé par déformation à partir du corps de blocage.

2. Echafaudage selon la revendication 1, **caractérisé en ce que** le premier corps de butée (71) est conçu comme ergot de butée ou lame de butée (71).

3. Echafaudage selon la revendication 1 ou 2, **caractérisé en ce que** la plaque (47) et/ou le corps de blocage présente(nt) un second corps de butée (72) pour la délimitation du basculement de la plaque (47) dans le sens de fermeture (58) dans une position (59) permettant un montage simple.

4. Echafaudage selon la revendication 3, **caractérisé en ce que** le second corps de butée (72) est conçu comme ergot de butée ou lame de butée (71, 72).

5. Echafaudage selon l'une quelconque des revendications 3 ou 4, **caractérisé en ce que** le second corps de butée (72) de la plaque (47) est formé d'un seul tenant avec la plaque (47) et/ou **en ce que** le second corps de butée du corps de blocage est formé d'un seul tenant avec le corps de blocage.

6. Echafaudage selon l'une quelconque des revendications 3 à 5, **caractérisé en ce que** le second corps de butée (72) de la plaque (47) est formé par déformation à partir de la plaque (47) et/ou **en ce que** le second corps de butée du corps de blocage est formé par déformation à partir du corps de blocage.

7. Echafaudage selon l'une quelconque des revendications 3 à 6, **caractérisé en ce que** le second corps de butée (72) entoure au moins partiellement l'axe de pivotement (44) de la charnière (43).

8. Echafaudage selon l'une quelconque des revendications 3 à 7, **caractérisé en ce que** le premier corps de butée (71) et le second corps de butée (72) de la plaque (47) sont formés dans différentes directions à partir de la plaque (47) ou **en ce que** le premier corps de butée et le second corps de butée du corps de blocage sont formés dans différentes directions à partir du corps de blocage.

9. Echafaudage selon l'une quelconque des revendications 3 à 8, **caractérisé en ce que**, dans la position de fermeture ou de blocage de la plaque (47), le premier corps de butée (71) s'étend vers au-dessus d'un plan (73) sous-tendu par la plaque (47) et le second corps de butée (72) s'étend vers au-dessous du plan (73) sous-tendu par la plaque (47).

10. Echafaudage selon l'une quelconque des revendications 1 à 9, **caractérisé en ce que**, lors de son basculement de la position de fermeture ou de blocage (50) dans la position d'ouverture (49), la plaque (47) bute sur ou avec le premier corps de butée (71) dans un angle d'inclinaison (74) par rapport au corps de blocage (41) ou à un plan (75) sous-tendu par ce corps ou contenant son axe longitudinal (76) qui est supérieur à zéro degré et/ou avec lequel la plaque (47) n'est pas basculé complètement sur le corps de blocage (71).

11. Echafaudage selon l'une quelconque des revendications 3 à 10, **caractérisé en ce que** la plaque (47) est sollicitée, au moins lorsque le dispositif anti-relevage (40) n'est pas monté, par la force élastique du ressort (61 ; 61.1, 61.2) dans le sens de fermeture (58), de telle sorte que la plaque (47) bute sur ou avec le second corps de butée (72) dans un angle d'inclinaison (77) par rapport au corps de blocage (41) ou à un plan (75) sous-tendu par ce corps ou contenant son axe longitudinal (76) qui est supérieur à 135 degrés et est inférieur à 225 degrés.

12. Echafaudage selon l'une quelconque des revendications 1 à 11, **caractérisé en ce que** l'élément de fixation (42) en forme de crochet est à base de matériau plein.

13. Echafaudage selon l'une quelconque des revendications 1 à 12, **caractérisé en ce que** l'élément de fixation (42) en forme de crochet est fabriqué sans pliage et sans cintrage.

14. Echafaudage selon l'une quelconque des revendications 1 à 13, **caractérisé en ce que** le côté avant (84) de l'extrémité (83) libre du corps de blocage (41) est doté d'un évidement (85.1) allongé, agencé dans le sens axial, dans lequel est réceptionné un corps de fixation (26), formé avec ou à base de matériau plat, pour la fixation du boulin (21) sur l'un des éléments d'échafaudage (22) verticaux et **en ce que** le côté avant (88) de l'extrémité (87) libre de la plaque (47) basculante est doté d'un évidement (85.2) similaire ou identique, les évidements (85.1, 85.2) étant conçus à chaque fois sous la forme d'une fente (85.1, 85.2), qui est délimitée avec des parois fendues (91.1.1, 91.1.2 ; 91.2.1, 91.2.2) parallèles, qui présentent les unes par rapport aux autres une distance (92.1, 92.2) correspondant à la largeur de fente (92.1, 92.2), qui est aussi grande ou seulement légèrement inférieure à l'épaisseur (30) du matériau plat du corps de fixation (26), de sorte que, dans le cas où au moins un plancher (27) est accroché uniquement sur un côté du boulin (21) dans celui-ci ou sur celui-ci avec son moyen auxiliaire d'accrochage (28) ou avec ses moyens auxiliaires d'accrochage, le dispositif anti-relevage (40) peut être incliné ou est incliné sur le matériau plat du corps de fixation (26) de telle sorte qu'il n'est pas basculé ou basculé seulement légèrement autour de son axe longitudinal (76).

15. Echafaudage selon la revendication 14, **caractérisé en ce que** la largeur de fente (92.1, 92.2) est au maximum 25 % plus grande que l'épaisseur (30) du matériau plat, réceptionné dans la fente (85.1, 85.2), du corps de fixation (26).
